# EUROPÄISCHE PATENTSCHRIFT

(11) **EP 0 224 916 B1**
(45) Veröffentlichungstag und Bekanntmachung des Hinweises auf die Patenterteilung: **15.03.1989**
(21) Anmeldenummer: 86116787.2
(22) Anmeldetag: 03.12.1986
(51) Int. Cl.: B05C 5/04, B05C 11/10

(54) **Vorrichtung zum intermittierenden Auftragen von flüssigem Klebstoff**
Apparatus for intermittently applying liquid glues
Dispositif d'application intermittente d'adhésifs liquides

(30) Priorität: 04.12.1985 DE 3542903
(43) Veröffentlichungstag der Anmeldung: 10.06.1987
(73) Patentinhaber: Claassen, Henning J., D-2120 Lüneburg (DE)
(72) Erfinder: Claassen, Henning J., D-2120 Lüneburg (DE)
(74) Vertreter: Schwabe - Sandmair - Marx

(56) Entgegenhaltungen:
- EP-A- 0 111 850
- DE-B- 1 652 298
- US-A- 3 348 520
- US-A- 3 420 208
- US-A- 4 320 858

## Beschreibung

Die Erfindung betrifft eine Vorrichtung zum intermittierenden Auftragen von flüssigem Klebstoff, insbesondere von Schmelzkleber, auf relativ zur Vorrichtung bewegtes Material der im Oberbegriff des Anspruchs 1 angegebenen Gattung.

Eine solche Vorrichtung eignet sich insbesondere zum Auftragen von zähflüssigem Material wie geschmolzenem Schmelzkleber.

Übliche Vorrichtungen zum intermittierenden Auftragen von Flüssigkeiten weisen ein einfaches Absperrventil in der Zuleitung für die Flüssigkeit zwischen dem Vorratsbehälter und der Auftragsdüse auf, das intermittierend geöffnet und geschlossen wird. Dabei treten insofern Probleme auf, als beim Öffnen der Ventilanordnung, die zur Vermeidung großer Flüssigkeitsansammlungen zwischen Ventil und Auftragsdüse nahe der Auslaßöffnung der Auftragsdüse angebracht sein sollte, sich der volle Druck der Zufuhrpumpe in der Leitung zwischen dem Vorratsbehälter und dem Ventil aufbaut, und zwar ohne jede Minderung durch dynamische Druckverluste. Wird nun das Ventil schlagartig geöffnet, und dies ist beim schnellen Auftrag mit hoher Unterbrechungsfrequenz erforderlich, so schießt zu Beginn des Auftrags eine relativ große Flüssigkeitsmenge auf das zu beschichtende Material, so daß dort der Auftrag unerwünscht dick wird. Auch wird mit wachsender Relativgeschwindigkeit zwischen zu beschichtendem Material und Auftragsdüse der Anfang und das Ende der Beschichtung immer weniger sauber.

Um dieses Problem zu vermeiden, ist aus der EP-C 0 111 850 eine Vorrichtung zum intermittierenden Auftragen einer Flüssigkeit der angegebenen Gattung bekannt, bei der das einfache Absperrventil in der Zuleitung durch eine nach dem Prinzip eines Drei-Wege-Hahns arbeitende Ventilanordnung mit zwei getrennten, mechanisch miteinander gekuppelten Nadelventilen ersetzt wird, die jeweils abwechselnd geöffnet und geschlossen werden. Dadurch steht in der auftragsfreien Zeit die Flüssigkeit in der Zufuhrleitung nicht still, sondern kann über eine Rückfuhrleitung zurückfließen, die jeweils bei der Unterbrechung der Flüssigkeitszufuhr zur Auftragsdüse geöffnet wird. Auf diese Weise wird zwar der ständige Wechsel zwischen vollem Staudruck und dynamischem Druck im Düsenbereich vermieden. Dennoch läßt auch bei einer solchen Ventilkonstruktion die Sauberkeit beim Einsetzen des Auftragskopfes, insbesondere bei hoher Frequenz der Auftragsunterbrechung und hoher Relativgeschwindigkeit zwischen Bahn und Auftragsdüse, zu wünschen übrig.

Ausgehend hiervon hat die vorliegende Erfindung deshalb die Aufgabe, die Vorrichtung nach dem Oberbegriff des Anspruchs 1 insbesondere dahingehend weiterzubilden, daß auch bei sehr schneller Bahnbewegung und hoher Arbeitsfrequenz der Ventilanordnung ein optimal bemessener Auftrag insbesondere am Anfang und Ende des Auftrags erfolgt.

Die Erfindung löst gemäß kennzeichnendem Teil des Anspruchs 1 diese Aufgabe dadurch, daß die Düsenanordnung zwei hintereinander geschaltete Absperrventile aufweist, deren der Düse direkt vorgeschaltetes Hauptventil den Strom vom Vorratsbehälter zur Düse unterbrechen kann, während ein dem Hauptventil vorgeschaltetes Vorventil eine an die Leitung anschließende Rückleitung zum Vorratsbehälter absperren kann und daß beide Ventile in einstellbarer zeitlicher Relation zueinander steuerbar sind. Durch eine derartige Ventilanordnung wird es möglich, mittels des Vorventils die Druckverhältnisse beim Hauptventil sowohl beim Öffnen als auch beim Schließen genau im gewünschten Sinne zu regeln und sowohl vom Anfang bis zum Ende der meist kurzen Auftragsstrecke eine konstante Auftragsdicke als auch, ein sauberes Einsetzen und Beenden des Auftrags zu erreichen.

Läßt man gemäß einer bevorzugten Ausführungsform das Vorventil erst kurz nach dem Öffnen des Hauptventils schließen (die Zeitverzögerung ist natürlich sehr gering), so wird nicht nur der beim Vorhandensein nur eines Ventils am Beginn des Auftrags normalerweise auftretende überstarke Auftrag verhindert. Der Einsatz des Auftrags erfolgt darüber hinaus auch außerordentlich gleichmäßig und gestochen scharf, wie dies bisher nicht möglich war. Durch Regulierung des Zeitintervalls läßt sich hier praktisch jeder gewünschte Einsatz des Auftrags erreichen.

Gemäß einer weiteren bevorzugten Ausführungsform der Erfindung wird beim Schließen des Hauptventils das düsenferne Ventil schon kurz vorher geöffnet (auch hier ist die Zeitverschiebung sehr gering). Das hat zur Folge, daß beim Schließen des Hauptventils der letzte Rest des Klebers bereits mit geringerem Druck austritt, was insbesondere dann von Vorteil ist, wenn das Hauptventil ein solches ist, das bei seiner Schließbewegung in Fließrichtung noch einen zusätzlichen Schub auf die dem Nadelventil,nachgeordnete Klebersäule ausübt, also z. B. ein Nadelventil. Darüber hinaus wird durch das Öffnen des Vorventils schon kurz vor dem Schließen des Hauptventils der Druck im Bereich zwischen dem Austrittschlitz der Düse und dem Hauptventil verringert, was jeder Art von Nachtropfen der Düse entgegenwirkt. Dieser Vorteil wird unabhängig davon erreicht, wie das Hauptventil aufgebaut ist.

Die Länge der Leitung vom Vorventil zum Hauptventil sollte gering sein. Sie ist vorteilhaft nicht viel größer, aber auch nicht viel kleiner als der Weg vom Hauptventil zur Düsenaustrittsöffnung und beträgt vorteilhaft das drei- bis sechsfache dieses Wegs. Gemäß einer bevorzugten Weiterbildung der Erfindung ist wenigstens eines der Ventile - vorzugsweise auch das andere - ein Nadelventil. Derartige Nadelventile haben den großen Vorteil, daß sie als fertige Einheiten im Handel verfügbar sind und sich darüber hinaus auch für die hier vorliegende spezielle Aufgabe besonders gut eignen.

Da die Betätigung der Ventile in vielen Fällen sehr schnell erfolgen muß, sind die Ventile bevorzugt pneumatisch betätigbar. Wählt man den pneumatischen Betätigungsdruck ausreichend hoch und die von ihm beaufschlagten Flächen entsprechend groß, so läßt sich eine außerordentlich schnelle und sichere Ventilbetätigung erreichen.

Bevorzugt tragen die pneumatisch betätigbaren Ventile an ihren Schäften Differentialkolben, deren kleinere Fläche ständig unter Druck steht, der das Ventil geschlossen hält bzw. bestrebt ist, dieses zu schließen, und deren größere Fläche zum Öffnen des Ventils mit Druckmittel von der entgegengesetzten Seite her beaufschlagbar ist.

Die Steuerung der Ventilbeaufschlagung mit Druckmittel - in der Regel Druckluft - erfolgt vorzugsweise elektromagnetisch, da sich auf diese Weise eine sehr genaue und schnelle Betätigung der Ventile auch mit hoher Frequenz möglich ist.

Nachfolgend ist die Erfindung anhand der in der Zeichnung dargestellten bevorzugten Ausführungsform näher erläutert.

Die Zeichnung zeigt eine Ansicht auf die erfindungsgemäße Vorrichtung von der Seite, wobei der Übersichtlichkeit halber der Vorratsbehälter für unter Druck stehenden Schmelzkleber einschließlich der hierzu erforderlichen Förderpumpe und der Verbindungsleitungen zum Auftragskopf nicht dargestellt ist.

Der in der Zeichnung gezeigte Auftragskopf trägt an seiner Unterseite eine Auftragsdüse 1, die bei 2 einen sich senkrecht zur Zeichenebene erstreckenden Auftragsschlitz besitzt, aus dem Schmelzkleber auf die bei 3 angedeutete Materialbahn intermittierend aufgetragen werden soll. Die Materialbahn wird unter der Auftragsdüse in geringem Abstand von beispielsweise einem halben Millimeter mit einer Geschwindigkeit von beispielsweise 250 m/min hinwegbewegt. Mit der Düse soll Schmelzkleber in Abständen von beispielsweise 2 cm auf eine Länge von 4 cm aufgetragen werden.

Die Düse ist von unten an den Auftragskopf 4 angeschraubt, der im wesentlichen die Ventilanordnung hält und trägt. In der teilweise geschnittenen Düse erkennt man den Zufuhrkanal 5 für Schmelzkleber, der nach oben durch einen Ventilsitzkörper 6 abgeschlossen ist, der druckdicht mittels O-Ringen in einer entsprechend abgesetzten Bohrung 7 des Kopfes 4 sitzt. Durch diese Bohrung 7 erstreckt sich senkrecht von oben nach unten die Nadel 8 eines Nadelventiles 9, die in ihrer nach unten abgesenkten Stellung, die in der Zeichnung dargestellt ist, den Ventilsitz im Ventilsitzkörper 6 verschließt und in angehobenem Zustand den Zustrom von Schmelzkleber durch die Horizontalleitung 10 zum Kanal 9 ermöglicht. Das Nadelventil 9 ist das Hauptventil. Es ist von handelsüblichem Aufbau. Die Ventilnadel trägt weiter oben in nicht dargestellter Weise einen Differentialkolben, dessen kleinere nach oben weisende Fläche unter dem Druck von Luft steht, die bestrebt ist, die Ventilnadel nach unten in den Ventilsitz zu drücken und damit das Hauptventil zu schließen. Die Druckluft wird zu diesem Zweck über die Leitung 12 der Oberseite des Zylinders des Differentialkolbenventils 9 zugeführt. Durch die Leitung 13 wird Luft vom gleichen Druck der Unterseite des Kolbens, die entsprechend größer ist, zugeführt, so daß beim Umschalten der Luftzufuhr von der Leitung 12 auf die Leitung 13 der Differentialkolben schlagartig angehoben und damit das Ventil geöffnet wird, indem die Nadel 8 vom Sitz abgehoben wird. Zum Umsteuern der Druckluftzufuhr von der Leitung 12 auf die Leitung 13 und umgekehrt dient ein elektromagnetisch betätigte Umsteuerventil 15. Derartige elektromagnetische Umsteuerventile 15 für Druckluft sowie das Nadelventil 9 sind bekannt und daher hier nur schematisch beschrieben.

Der in der rechten Hälfte des Auftragskopfes 4 punktiert angedeutete Horizontalkanal 10 schließt an einen Stutzen 20 an, an dem ein nicht gezeigter isolierter Zufuhrschlauch für heißen Schmelzkleber befestigt ist. Das andere Ende des Zufuhrschlauches sitzt am Ausgang der Druck-und Förderpumpe für den Schmelzkleber. Um auch ein Weiterlaufen der Pumpe bei vollständig geschlossener Ventilanordnung zu erlauben, ist die Pumpe mit einem Überdruckventil in üblicher Weise versehen, welches beim Anwachsen des Druckes auf der Druckseite der Pumpe über ein voreingestelltes Maß hinaus öffnet und den Schmelzkleber wieder in den Vorrat für flüssigen Schmelzkleber zurückströmen läßt.

Über der horizontalen Zuleitungsbohrung 10 ist ein zweites Nadelventil 25 angeordnet, welches im wesentlichen den gleichen Aufbau hat wie das Ventil 9 und auch in gleicher Weise mittels eines Magnetventils betätigt ist. Diese Ventilanordnung ist daher in Bezug auf Aufbau und Steuerung nicht näher beschrieben.

Von der horizontalen Zufuhrbohrung 10 erstreckt sich eine Vertikalbohrung 26 nach unten, die dann in der Zeichnung nach rechts abknickt und zu dem Stutzen 28 führt, von dem ein Druckschlauch für überschüssigen Schmelzkleber zurück zum Vorratsbehälter für flüssigen Schmelzkleber führt. Der Eingang der Bohrung 26 aus der Horizontalbohrung 10 ist durch die breiter als die Nadel 8 gehaltene Ventilnadel 30 des zweiten Nadelventils 25 verschlossen. Die Nadel 30 ist natürlich so dimensioniert, daß sie dem Schmelzkleberstrom in der Bohrung 10 keinen zu hohen Widerstand entgegensetzt. Ebenso ist die Bohrung 26 ausreichend groß dimensioniert, um ohne unerwünscht hohe Drosselung eine Rückführung des durch den Stutzen 20 zugeführten Schmelzklebers durch den Stutzen 28 zuzulassen.

Die elektromagnetischen Steuerventile 15 und 30 für die Nadelventile 9 und 25 werden in gewünschten Intervallen und Zeitabständen elektromagnetisch betätigt. Die Steuerung erfolgt insoweit mit Hilfe eines sogenannten Mikroprozessors, der mit sehr hoher Genauigkeit das Öffnen und Schließen der beiden Nadelventile 9 und 25 in gewünschten zeitlichen Abständen und Verschiebungen in Bezug auf einander steuern kann.

Bei der bevorzugten Auftragsdüse 2 knickt der Zufuhrkanal 5 innerhalb des Düsenkörpers etwa auf der halben Höhe desselben in der Zeichnung nach rechts um, um dann im Bereich der Trennfuge 5a zwischen dem rechten und dem linken Teil des Düsenkörpers in eine Verteilkammer zu strömen, die sich in der Zeichnung senkrecht zur Zeichenebene und symmetrisch in Bezug auf die Ebene des abgewinkelten Zufuhrkanals 5 erstreckt. Von dieser Ausbreitkammer strömt der Schmelzkleber dann senkrecht durch einen Schlitz konstanter Breite und konstanter Dicke nach unten zur Austrittsöffnung, von wo er sich auf das Bahnmaterial 3 legt. Der Schlitz ist dabei durch eine Ausfräsung im in der Zeichnung linken Teil des Düsenkörpers gebildet, während die Ausbreitkammer durch eine Ausnehmung im rechten Teil des Düsenkörpers gebildet ist, so daß, was die Strömung des Schmelzklebers in Horizontalrichtung betrifft, dieser zunächst in die Ausbreitkammer strömt, in der er sich in beide Richtungen senkrecht zur Zeichenebene über die Düsenbreite ausbreitet, wobei er dann aber wieder zurück zum Bereich des Schlitzes in Horizontalrichtung strömen muß. Eine derartige Ausbildung hat sich als besonders vorteilhaft erwiesen.

Das Vorventil kann auch z. B. als Dreiweghahn ausgebildet sein. Zu diesem Zweck kann die Nadel desselben z. B. eine Verdickung aufweisen, die mit ihrem unteren Ende die Leitung zum Hauptventil und mit Ihrem oberen Ende die Rückleitung verschließt. Das ermöglicht eine noch genauere Steuerung des Drucks hinter dem Vorventil.

## Patentansprüche

1. Vorrichtung zum intermittierenden Auftragen von flüssigem Klebstoff, insbesondere von Schmelzkleber, auf relativ zur Vorrichtung bewegtes Material (3) mit einem Vorratsbehälter für den Klebstoff mit einer Auftragsdüse (1), die vorzugsweise als Schlitzdüse oder mit einer Vielzahl nebeneinander liegender Auftragskanäle ausgebildet ist, mit einer Zuleitung (20) vom Vorratsbehälter zur Düse (1), mit einem kurz vor der Düse (1) in der Leitung (20) vorgesehenen Nadelventil (9) zum Unterbrechen des Stroms vom Vorratsbehälter zur Düse (1) in gewünschten Abständen, mit einer an die Zuleitung (20, 10) vor dem Hauptventil (9) anschließenden Rückleitung (26, 28) zum Vorratsbehälter, und mit einem zweiten Nadelventil (25) zum Absperren der Rückleitung (26. 28), dadurch gekennzeichnet, daß das zweite Nadelventil (25) größer als das Hauptventil (9) ist und als Vorventil (25) in der Zuleitung (20) in geringem Abstand vor dem Hauptventil (9) liegt. und daß beide Ventile (9, 25) in einstellbarer zeitlicher Relation zueinander steuerbar sind.

2. Vorrichtung nach Anspruch 1, dadurch gekennzeichnet, daß die Ventile (9, 25) pneumatisch betätigbar sind.

3. Vorrichtung nach Anspruch 2, dadurch gekennzeichnet, daß die Ventile (9, 25) an ihren Schäften (8, 30) Differentialkolben tragen, deren kleinere Fläche ständig unter Druck steht, der das Ventil geschlossen hält bzw. bestrebt ist, es zu schließen, und deren größere Fläche zum Öffnen des Ventils mit Druckmittel beaufschlagbar ist.

4. Vorrichtung nach einem der Ansprüche 1 bis 4, dadurch gekennzeichnet, daß die Ventilbetätigung elektromagnetisch (15, 30) gesteuert ist.

5. Vorrichtung nach einem der Ansprüche 1 bis 4, dadurch gekennzeichnet, daß das Vorventil (25) erst kurz nach dem Öffnen des Hauptventils (9) schließt.

6. Vorrichtung nach einem der Ansprüche 1 bis 5, dadurch gekennzeichnet, daß das Vorventil (25) kurz vor dem Schließen des Hauptventils (9) öffnet.

## Claims

1. An apparatus for intermittently applying liquid adhesives, particularly hot-melt adhesives, to material (3) moved relative to the apparatus, having a reservoir for the adhesive, having an application nozzle (1) which is preferably constructed in the form of a slot nozzle or with a plurality of application ducts situated side by side, having a feed conduit (20) from the reservoir to the nozzle (1), having a needle valve (9) provided in the conduit (20) shortly before the nozzle (1) to interrupt the flow from the reservoir to the nozzle (1) at desired intervals, having a return conduit (26, 28) to the reservoir connected to the feed conduit (20, 10) in front of the main valve (9), and having a second needle valve (25) to shut off the return conduit (26, 28), characterised in that the second needle valve (25) is larger than the main valve (9) and lies as an initial valve (25) in the feed conduit (20) at a short distance in front of the main valve (9) and that the two valves (9, 25) can be controlled in an adjustable temporal relation to one another.

2. An apparatus according to Claim 1, characterised in that the valves (9, 25) can be actuated pneumatically.

3. An apparatus according to Claim 2, characterised in that, on their stems (8, 30), the valves (9, 25) carry differential pistons, the smaller face of which is continuously under pressure which holds the valve closed or tends to close it, and the larger face of which can be acted upon by pressure fluid to open the valve.

4. An apparatus according to any one of Claims 1 to 4, characterised in that the valve actuation is controlled electromagnetically (15, 30).

5. An apparatus according to any one of Claims 1 to 4, characterised in that the initial valve (25) only closes shortly after the opening of the main valve (9).

6. An apparatus according to any one of Claims 1 to 5, characterised in that the initial valve (25) opens shortly before the closing of the main valve (9).

## Revendications

1. Dispositif d'application intermittente d'adhésifs liquides, en particulier d'adhésifs thermofusi- bles, sur des matériaux (3) déplacés par rapport au dispositif, comprenant un réservoir pour l'adhésif, une buse d'application (1) réalisée, de préférence, sous la forme d'une filière plate ou avec une pluralité de canaux d'application juxtaposés, une conduite d'amenée (20) du réservoir à la buse (1), une soupape à pointeau (9) prévue immédiatement en amont de la buse (1) dans la conduite (20) et destinée à interrompre à des intervalles voulus le courant du réservoir vers la buse (1), une conduite de retour (26, 28) raccordée à la conduite d'amenée (20, 10), en amont de la soupape principale (9), et une seconde soupape à pointeau (25) pour le blocage de la conduite de retour (26, 28), caractérisé en ce que la seconde soupape à pointeau (25) est plus grande que la soupape principale (9) et qu'elle est placée en tant que soupape d'entrée (25) dans la conduite d'amenée (20), à faible distance en amont de la soupape principale (9), et que les deux soupapes (9, 25) peuvent être commandées en relation temporelle réglable l'une par rapport à l'autre.

2. Dispositif selon la revendication 1, caractérisé en ce que les soupapes (9, 25) peuvent être actionnées de manière pneumatique.

3. Dispositif selon la revendication 2, caractérisé en ce que les soupapes (9, 25) portent sur leurs tiges (8, 30) des pistons différentiels dont la surface plus petite est constamment soumise à l'action d'une pression qui maintient la soupape en position de fermeture ou s'efforce de fermer cette dernière, et dont la surface plus grande peut être alimentée en fluide sous pression pour l'ouverture de la soupape.

4. Dispositif selon l'une des revendications 1 à 3, caractérisé en ce que la commande de la soupape se fait de manière électromagnétique (15, 30).

5. Dispositif selon l'une des revendications 1 à 4, caractérisé en ce que la fermeture de la soupape d'entrée (28) n'intervient que peu après l'ouverture de la soupape principale (9).

6. Dispositif selon l'une des revendications 1 à 5, caractérisé en ce que l'ouverture de la soupape d'entrée (25) intervient peu avant la fermeture de la soupape principale (9).
